# EUROPÄISCHE PATENTSCHRIFT

(11) **EP 2 339 107 B1**
(45) Veröffentlichungstag und Bekanntmachung des Hinweises auf die Patenterteilung: **23.01.2019**
(21) Anmeldenummer: 10015951.6
(22) Anmeldetag: 22.12.2010
(51) Int. Cl.: E21B 7/00, E21B 7/02, E21B 7/20, E21B 17/07

(54) **Bohrgerät mit Teleskopbohrschnecke, Adapterstück und Bohrverfahren zur Durchführung von Bohrungen**
Drilling device with telescopic auger, adapter piece and drilling method for drilling
Appareil de forage doté d'une vis de forage télescopique, pièce d'adaptateur et procédé de forage pour la réalisation de forages

(30) Priorität: 22.12.2009 US 288868 P
(43) Veröffentlichungstag der Anmeldung: 29.06.2011
(73) Patentinhaber: Stury, Fredi, 8606 Greifensee (CH); Paffhausen, Manfred, 56577 Neustadt (DE)
(72) Erfinder: Stury, Fredi, 8606 Greifensee (CH); Paffhausen, Manfred, 56577 Neustadt (DE)
(74) Vertreter: Mötteli-Mantelli, Novella

(56) Entgegenhaltungen:
- EP-A1- 1 085 166
- DE-A1- 2 731 170
- DE-A1- 3 521 148
- US-A- 2 847 188
- US-A- 3 857 289
- US-A- 3 957 125

## Beschreibung

### Hintergrund der Erfindung

Die Erfindung bezieht sich auf ein Bohrgerät mit Teleskopbohrschnecke, insbesondere zur Durchführung von Erdbohrungen.

Ein derartiges Bohrgerät ist z.B. aus DE 35 21 148 A1 bekannt. Es weist eine Trägervorrichtung, einen Bohrantrieb und eine Bohrschnecke auf, wobei der Bohrantrieb an der Trägervorrichtung beweglich angebracht ist und die Bohrschnecke mittels des Bohrantriebs um die Bohrschnecken-Längsachse drehbar und entlang der Bohrschnecken-Längsachse bezüglich des Bohrantriebs verschiebbar ist. Ein solches Bohrgerät mit ein- und ausfahrbarer Bohrschnecke ermöglicht die Durchführung verhältnismässig tiefer Bohrungen auch bei geringer freier Arbeitshöhe oberhalb der Bohrstelle.

US 2847188 beschreibt einen Bohrantrieb mit ausdehnender und zusammenziehender Bohrschnecke die einen nicht hydraulischen Drehbetrieb hat und wofür der Bohrantrieb nicht beweglich an der Trägervorrichtung angebracht ist. Aus dieser Druckschrift sind die Merkmale des Patentanspruchs 1 bekannt, mit Ausnahme der Merkmale dass der Bohrantrieb hydraulisch ist und dass der Hydraulik-Hubantrieb innerhalb der Welle angebracht ist. DE 2731170 beschreibt eine Lafettenbohrmaschine die einen teleskopierenden Bohrantrieb aufweist.

### Zusammenfassung der Erfindung

Der Erfindung liegt die Aufgabe zugrunde, eine besonders kompakte Bohrantrieb-Bohrschnecken-Kombination bereitzustellen, deren räumliche Ausdehnung längs und quer zur Bohrrichtung besonders gering ist.

Erfindungsgemäss wird diese Aufgabe dadurch gelöst, dass ein Bohrgerät bereitgestellt wird, welches Elemente zur Energieübertragung für die Verschiebung der Bohrschnecke entlang der Bohrschnecken-Längsachse aufweist, wobei sich die Elemente zur Energieübertragung durch den Bohrantrieb hindurch erstrecken und wobei ein Hydraulik-Hubantrieb innerhalb einer Welle zur Drehübertragung angeordnet ist.

Eine derartige Anordnung der Elemente innerhalb des Bohrantriebs ist platzsparend und schützt die Elemente zur Energieübertragung vor mechanischer Beschädigung beim Bewegen des Bohrantriebs. Die Anordnung eines Hydraulik-Hubantriebs innerhalb einer Welle zur Drehübertragung ermöglicht Arbeiten zur Durchführung von Erdbohrungen auch bei geringer Arbeitshöhe, wenn z.B. unter Stromleitungen gearbeitet werden muss, die zwischen Masten aufgehängt sind.

Erfindungsgemäss ist die Bohrschnecke mittels eines Bohrantriebs drehbar und mittels eines Hydraulik-Hubantriebs verschiebbar. Als Welle zur Drehübertragung dient vorzugsweise eine Teleskopanordnung mit einem Innenrohr und einem Aussenrohr, deren Teleskopglieder zueinander entlang der Teleskopachse axial verschiebbar und bezüglich der Teleskopachse miteinander drehfest verbunden sind, wobei an dem äusseren Teleskopglied die Schneckenstege der Bohrschnecke angeordnet sind. Bei einer speziellen Ausführung sind die Elemente zur Energieübertragung mit Hydrauliköl gefüllte Hydraulikschläuche, die sich von einer Hydraulikpumpe zu dem Hydraulik-Hubantrieb bzw. einem Hydraulikzylinder erstrecken, der zwischen zwei Teleskopgliedern der Teleskopanordnung angeordnet ist und welche über den Hydraulik-Hubantrieb bzw. Hydraulikzylinder miteinander verbunden sind, um die Teleskopglieder relativ zueinander zu verschieben.

Vorzugsweise ist um die Bohrschnecke herum ein Stützrohr mit einer Stützrohr-Längsachse vorgesehen, das mittels des Bohrantriebs um die Stützrohr-Längsachse drehbar und entlang der Stützrohr-Längsachse verschiebbar ist. Dieses Stützrohr kann ohne Bohrschecke an der Bohrstelle drehend und schiebend versenkt werden. So können z.B. Proben aus dem Bohrgelände in Form eines Bohrkerns entnommen werden.

Besonders vorteilhaft ist es, wenn zusätzlich zu der Bohrschnecke ein die Bohrschnecke umgebendes Stützrohr mit einer Stützrohr-Längsachse vorgesehen ist, das mittels des Bohrantriebs um die Stützrohr-Längsachse drehbar und entlang der Stützrohr-Längsachse verschiebbar ist. Das so ermöglichte, abgestützte bzw. verrohrte Bohren verhindert, dass loses Material aus der Innenwand der Bohrung in die Bohrung fällt. Das Bohrloch wird dadurch stabilisiert.

In einer vorteilhaften Ausführung besitzt das Bohrgerät ein Bohrschnecken-Adapterstück, das mit dem Bohrantrieb und mit dem oberen Ende der Bohrschnecke drehfest und zugfest verbunden ist oder verbunden werden kann, um die Drehung und/oder die Verschiebung der Bohrschnecke zu ermöglichen. Insbesondere kann es sich dabei um ein Stützrohr-Adapterstück handeln, welches mit dem Bohrantrieb und mit dem oberen Ende des Stützrohrs drehfest und zugfest verbunden ist oder verbunden werden kann, um die Drehung und/oder die Verschiebung des Stützrohrs zu ermöglichen. Vorzugsweise sind die Bohrschnecken-Längsachse und die Stützrohr-Längsachse identisch und besitzt das Bohrgerät ein einstückiges Bohrschnecken-Stützrohr-Adapterstück, welches mit dem Bohrantrieb und mit dem oberen Ende der Bohrschnecke drehfest und zugfest verbunden ist oder verbunden werden kann, um die Drehung und/oder die Verschiebung der Bohrschnecke zu ermöglichen, und welches mit dem Bohrantrieb und mit dem oberen Ende des Stützrohrs drehfest und zugfest verbunden ist oder verbunden werden kann, um die Drehung und/oder die Verschiebung des Stützrohrs zu ermöglichen. Damit lässt sich das Bohrgerät mit nur wenigen Handgriffen für das schon erwähnte verrohrte Bohren vorbereiten.

Das Bohrgerät kann so ausgelegt sein, dass der Bohrantrieb, das Stützrohr-Adapterstück und das obere Ende des Stützrohrs komplementäre Formationen aufweisen, mittels derer eine formschlüssige Verbindung zwischen dem Bohrantrieb und dem Adapterstück einerseits und zwischen dem Adapterstück und dem Stützrohr andererseits herstellbar ist.

Das Adapterstück des Bohrgeräts kann ein Adapterflansch sein, welcher eine mittige Öffnung aufweist, mittels der dieser um eine Drehwelle des Hydraulik-Drehantriebs herum anordenbar und an einem von der Drehwelle abstehenden komplementären Drehwellenflansch drehfest und zugfest anflanschbar ist, und welcher an seinem Aussenrand mindestens zwei Formationen aufweist, mittels derer er mit komplementären Formationen des oberen Endes des Stützrohrs drehfest und zugfest verbindbar ist. Der Adapterflansch kann mehrteilig, insbesondere zweiteilig ausgebildet sein. Dadurch wird seine Montage an der Drehwelle erleichtert. Vorzugsweise sind die mindestens zwei Formationen des Adapterflansches sowie die komplementären Formationen des Stützrohrs entlang der Umfangsrichtung des Adapterflansches bzw. entlang der Umfangsrichtung des Stützrohrs gleichmässig verteilt angeordnet Dadurch wird eine asymmetrische oder punktuell zu starke Krafteinleitung in den Adapterflansch bzw. In das Stützrohr verhindert.

Zweckmässigerweise ist bei dem Bohrgerät das Stützrohr-Adapterstück mit dem Bohrantrieb drehfest und zugfest verbunden und kann mit dem oberen Ende des Stützrohrs drehfest und zugfest verbunden werden, um die Drehung und/oder die Verschiebung des Stützrohrs zu ermöglichen. Das Adapterstück ist am Bohrantrieb vormontiert oder mit ihm fest/unlösbar verbunden. Nur zwischen Stützrohr und Adapterstück ist ein Montagevorgang erforderlich. Insbesondere kann das Stützrohr-Adapterstück um eine Drehwelle des Hydraulik-Drehantriebs herum angeordnet sein und von der Drehwelle abstehende mindestens zwei Formationen aufweisen, mittels derer es an komplementären Formationen des oberen Endes des Stützrohrs drehfest und zugfest verbunden werden kann.

Zweckmässigerweise ist bei dem Bohrgerät die Trägervorrichtung verfahrbar und/oder sie weist einen Ausleger auf, bei dem es sich um einen Gelenkausleger handeln kann, der mit seinem Basisende an der Trägervorrichtung befestigt ist und an dessen äusserem Ende der Bohrantrieb befestigt ist. Dies ermöglicht eine bedarfsgerechte optimale Positionierung des Bohrantriebs mit der daran montierten Bohrschnecke und/oder dem daran montierten Stützrohr.

Das Adapterstück und die Drehwelle des Bohrgeräts können einstückig ausgebildet sein, wobei das Adapterstück und die Drehwelle vorzugsweise miteinander verschweisst sind. Vorzugsweise sind das Adapterstück und die Drehwelle aus Stahl gefertigt.

Vorteilhaft wird auch ein gesondertes Adapterstück für ein Bohrgerät der weiter oben beschriebenen Bauart bereitgestellt, wobei es sich um ein Stützrohr-Adapterstück handelt, das mit dem Bohrantrieb und mit dem oberen Ende des Stützrohrs drehfest und zugfest verbunden werden kann, um die Drehung und/oder die Verschiebung des Stützrohrs zu ermöglichen. Vorzugsweise besitzen der Bohrantrieb, das Stützrohr-Adapterstück und das obere Ende des Stützrohrs komplementäre Formationen, mittels derer eine formschlüssige Verbindung zwischen dem Bohrantrieb und dem Adapterstück einerseits und zwischen dem Adapterstück und dem Stützrohr andererseits herstellbar ist. Mit einem derartigen Adapterstück kann ein herkömmliches Bohrgerät nachgerüstet und für verrohrtes Bohren besser angepasst werden.

Das Adapterstück kann ein Adapterflansch sein, welcher eine mittige Öffnung aufweist, mittels der er um eine Drehwelle des Hydraulik-Drehantriebs herum angeordnet werden kann und an einem von der Drehwelle abstehenden komplementären Drehwellenflansch drehfest und zugfest angeflanscht werden kann, wobei der Adapterflansch an seinem Aussenrand mindestens zwei Formationen aufweist, mittels derer er mit komplementären Formationen des oberen Endes des Stützrohrs drehfest und zugfest verbindbar ist. Vorzugsweise ist der Adapterflansch mehrteilig, insbesondere zweiteilig, wodurch seine Montage erleichtert wird.

Vorzugsweise sind die mindestens zwei Formationen des Adapterflansches sowie die komplementären Formationen des Stützrohrs entlang der Umfangsrichtung des Adapterflansches bzw. entlang der Umfangsrichtung des Stützrohrs gleichmässig verteilt angeordnet. Dadurch wird eine asymmetrische oder punktuell zu starke Krafteinleitung in den Adapterflansch bzw. in das Stützrohr verhindert.

Zweckmässigerweise ist das Adapterstück und die Drehwelle aus Stahl gefertigt.

Vorzugsweise ist das Adapterstück ein einstückiges Bohrschnecken-Stützrohr-Adapterstück, das mit dem Bohrantrieb und mit dem oberen Ende der Bohrschnecke drehfest und zugfest verbunden werden kann, um die Drehung und/oder die Verschiebung der Bohrschnecke zu ermöglichen, und das mit dem Bohrantrieb und mit dem oberen Ende des Stützrohrs drehfest und zugfest verbunden werden kann, um die Drehung und/oder die Verschiebung des Stützrohrs zu ermöglichen.

### Kurzbeschreibung der Zeichnungen

Weitere Vorteile, Merkmale und Anwendungsmöglichkeiten der Erfindung ergeben sich aus der nun folgenden, nicht einschränkend aufzufassenden Beschreibung eines Ausführungsbeispiels des Bohrgeräts, des Adapterstücks und des Verfahrens gemäss der Erfindung anhand der Zeichnung, wobei:
Fig. 1A, 1B, 1C und 1D eine schematische Darstellung eines erfindungsgemässen Teleskopbohrgeräts und verschiedene Schritte eines erfindungsgemässen Bohrverfahrens darstellen;
Fig. 2A, 2B und 2C eine schematische Darstellung des erfindungsgemässen Teleskopbohrgeräts in verschiedenen Situationen während des erfindungsgemässen Bohrverfahrens darstellen;
Fig, 3A und 3B einen wesentlichen Teil einer ersten Ausführung des erfindungsgemässen Teleskopbohrgeräts in einer ersten Stellung bzw. in einer zweiten Stellung darstellen;
Fig. 4A und 4B einen wesentlichen Teil einer zweiten Ausführung des erfindungsgemässen Teleskopohrgeräts in einer ersten Stellung bzw. in einer zweiten Stellung darstellen;
Fig. 5 eine schematische Ansicht der Unterseite eines erfindungsgemässen Adapterstücks für ein Stützrohr von Fig. 4A und 4B in der Blickrichtung entlang der Längsachse L1 von unten nach oben darstellt;
Fig. 6 eine schematische Ansicht der Oberseite des Stützrohrs von Fig. 4A in der Blickrichtung entlang der Längsachse L1 von oben nach unten darstellt.

### Detaillierte Beschreibung der bevorzugten Ausgestaltung

In Fig. 1A, 1B, 1C und 1D ist ein erfindungsgemässes Teleskopohrgerät in verschiedenen Momentaufnahmen eines erfindungsgemässen Bohrverfahrens dargestellt. Das Teleskopbohrgerät 1 enthält eine Trägervorrichtung 2 (nur schematisch angedeutet), einen Ausleger 3, einen Bohrantrieb 4 und eine Bohrschnecke 8. Die Trägervorrichtung 2 kann verfahrbar sein. Der Ausleger 3 Ist mit seinem Basisende 3a an der Trägervorrichtung beweglich angebracht. Der Bohrantrieb 4 ist am äusseren Ende 3b des Auslegers beweglich angebracht. Der Bohrantrieb ermöglicht eine Drehung der Bohrschnecke 8 um ihre Längsachse. Die für den Vortrieb der Bohrschnecke 8 in das Erdreich 19 erforderliche Hubbewegung erfolgt über eine Bewegung des Auslegers 3 bezüglich der Trägervorrichtung 2. Damit eine vertikale Ausrichtung der Teleskopbohrschnecke 8 während des gesamten Bohrens gewährleistet ist, muss die Trägervorrichtung 2 bezüglich des Bohrlochs 20 in horizontaler Richtung auf das Bohrloch zu oder von ihm weg bewegt werden. Diese horizontalen Korrekturbewegungen der Trägervorrichtung sind kompliziert und fehleranfällig, und zwar insbesondere dann, wenn anstelle von oder zusätzlich zu einem reinen horizontalen Verfahren der Trägervorrichtung 2 mittels eines mehrgliedrigen Auslegers (nicht gezeigt) korrigiert wird. Diese Korrekturbewegungen mittels der Trägervorrichtung 2 und ggfs. mittels eines mehrgliedrigen Auslegers erübrigen sich beim dem eingangs erwähnten Bohrgerät, dessen ein- und ausfahrbare Bohrschnecke die Durchführung verhältnismässig tiefer Bohrungen auch bei geringer freier Arbeitshöhe H oberhalb der Bohrstelle ermöglicht. In Fig. 1A ist das Bohrgerät 1 oberhalb des Erdreichs 19 zu Beginn einer ersten Teilbohrung dargestellt. In Fig. 1B ist das Bohrgerät 1 nach Beendigung dieses ersten Bohrabschnitts dargestellt, dessen Tiefe im Wesentlichen der Länge der Bohrschnecke 8 entspricht. In Fig. 1C ist das Bohrgerät 1 mit einer zwischen dem Bohrantrieb 4 und der Bohrschnecke 8 montierten Teleskopstange 13 zu Beginn einer zweiten Teilbohrung dargestellt. In Fig. 1D ist das Bohrgerät 1 nach Beendigung dieses zweiten Bohrabschnitts dargestellt, dessen Tiefe im Wesentlichen der Länge der Teleskopstange 13 entspricht. Die Tiefe C der Gesamtbohrung entspricht der Summe aus der Länge der Bohrschnecke 8 und der Länge der Teleskopstange 13.

In Fig. 2A, 2B und 2C ist das erfindungsgemässe Teleskopbohrgerät in verschiedenen Situationen während des erfindungsgemässen Bohrverfahrens dargestellt. Fig. 2A zeigt das Bohrgerät 1 mit einer Bohrschnecke der Länge A vor dem Bohrbeginn oberhalb des Erdreichs 19. Fig. 2B zeigt das Bohrgerät 1 nach Vollendung des ersten Bohrabschnitts nach der ersten Teilbohrung, deren Bohrtiefe etwa der Länge A der Bohrschnecke 8 entspricht, wobei die Teleskopstange 13 für das weitere Bohren schon bereitgestellt ist. Fig. 2C zeigt das Bohrgerät 1 nach Vollendung des zweiten Bohrabschnitts nach der zweiten Teilbohrung, deren Bohrtiefe etwa der Länge B der Teleskopstange 13 entspricht. Die Tiefe C der Gesamtbohrung beträgt etwa A + B.

In Fig. 3A und 3B ist ein wesentlicher Teil einer ersten Ausführung des erfindungsgemässen Bohrgeräts 1 in einer ersten Stellung (Fig. 3A) bzw. in einer zweiten Stellung (Fig. 3B) dargestellt. Fig. 3A zeigt einen Abschnitt des Auslegers 3 (vgl. Fig. 1A bis 1D), an dessen äusserem Ende 3b ein Hydraulik-Drehantrieb 4 und eine durch diesen drehangetriebene Bohrschnecke 8 aufgehängt sind. Der Hydraulik-Drehantrieb 4 treibt eine Drehwelle 4a sowie einen mit dieser drehfest verbundenen Drehwellenflansch 4b an. Die Bohrschnecke 8 ist ausfahrbar. Hierfür ist eine Teleskopanordnung 7 vorgesehen, die ein inneres Teleskoprohr bzw. Innenrohr 7a und ein äusseres Teleskoprohr bzw. Aussenrohr 7b aufweist. Das Innenrohr 7a ist mit der Drehwelle 4a des Drehantriebs 4 drehfest verbunden. Diese drehfeste Verbindung kann eine Schweissverbindung, eine formschlüssige Verbindung (Steckverbindung, Schraubverbindung, Bajonettverbindung) oder eine kraftschlüssige Verbindung (Rutschkupplung, etc.) sein. In der gezeigten Ausführung ist das Innenrohr 7a über den Drehwellenflansch 4b an die Drehwelle 4a drehfest angeflanscht. Der Drehwellenflansch 4b übernimmt somit die Funktion eines Bohrschnecken-Adapterstücks 14. Das Aussenrohr 7b ist auf dem Innenrohr 7a axial verschiebbar aber drehfest gelagert. Auf dem Aussenrohr 7b sind Schneckenstege 8a befestigt, vorzugsweise aufgeschweisst, die zusammen mit der Teleskopanordnung 7 die ausfahrbare Bohrschnecke 8 bilden. Zwischen dem Innenrohr 7a und dem Aussenrohr 7b der Teleskopanordnung ist ein Hydraulik-Hubantrieb 6 in Form eines Hydraulikzylinders angeordnet, dessen Mantel/Gehäuse mit dem Innenrohr 7a starr verbunden ist und dessen Hubkolben mit dem Aussenrohr 7b starr verbunden ist, wie in Fig. 3A und 3B gezeigt, oder umgekehrt. Am unteren Ende der ein- und ausfahrbaren Bohrschnecke 8 ist eine Bohrspitze 9 angebracht.

Der Hydraulik-Hubantrieb 6 ist über Hydraulikleitungen 10a und 10b in einen Hydraulikkreis integriert, der eine (nicht gezeigte) Hydraulik-Druckquelle enthält. Die Hydraulikleitungen 10a und 10b haben die Funktion von Elementen 10 zur Energieübertragung für das Verschieben bzw. das lineare Hin- und Herbewegen der teleskopischen Bohrschnecke 8 bezüglich des Hydraulik-Drehantriebs 4 entlang der Bohrschnecken-Längsachse L1. Diese Elemente 10 zur Energieübertragung verlaufen durch den Bohrantrieb 4, 6 hindurch. Eine solche Anordnung der Elemente 10 innerhalb des Bohrantriebs ist platzsparend und schützt diese Elemente 10 vor mechanischer Beschädigung beim Bewegen des Bohrantriebs. Ein Element zur Energie-Einspeisung 5 ist vorgesehen. Es enthält einen Hydraulik-Steuerungsblock 5a sowie eine Drehdurchführung 5b, die am Rahmen fixiert ist.

In Flg. 3A Ist die Bohrschnecke 8 in ihrer eingefahrenen Stellung, d.h. mit ihrer kürzesten Länge gezeigt. In Fig. 3B ist die Bohrschnecke 8 In ihrer ausgefahrenen Stellung, d.h. mit einer grösseren Länge gezeigt.

In Fig. 4A und 4B ist ein wesentlicher Teil einer zweiten Ausführung des erfindungsgemässen Bohrgeräts 1 in einer ersten Stellung (Fig. 4A) bzw. in einer zweiten Stellung (Fig. 4B) dargestellt. Der Unterschied zwischen der ersten Ausführung (Fig. 3A und 3B) und dieser zweiten Ausführung besteht darin, dass hier ein zusätzliches Stützrohr 12 mittels eines Stützrohr-Adapterstücks 16 an dem Bohrgerät 1 angebracht ist. Ansonsten enthält auch diese zweite Ausführung sämtliche In Flg. 3A und Fig. 3B gezeigten Elemente der ersten Ausführung. Das bezüglich der ersten Ausführung Gesagte gilt entsprechend auch für die zweite Ausführung.

Das Stützrohr-Adapterstück 16 ist ein flanschartiges Gebilde 16, das an der Drehwelle 4a und/oder an dem Drehwellenflansch 4b des Hydraulik-Drehantriebs 4 drehfest angebracht ist. Auch diese drehfeste Verbindung kann eine Schweissverbindung, eine formschlüssige Verbindung (Steckverbindung, Schraubverbindung, Bajonettverbindung) oder eine kraftschlüssige Verbindung (Rutschkupplung, etc.) sein. In der gezeigten Ausführung weist die Unterseite des Stützrohr-Adapterstücks 16 mindestens zwei Formationen F1, F2 auf, denen entsprechende komplementäre Formationen F1', F2' am oberen Ende (Stirnende) 12a des Stützrohrs 12 zugeordnet sind. Diese hier nur schematisch dargestellten Formationen F1, F2 und F1', F2' ermöglichen eine form- und/oder kraftschlüssige lösbare Verbindung zwischen dem Hydraulik-Drehantrieb 4 und dem Stützrohr 12.

Anstelle der drehfesten Anbringung des Stützrohrs 12 an der Drehwelle 4a und/oder an dem Drehwellenflansch 4b kann das Stützrohr 12 auch am oberen Ende des Aussenrohrs 7b der Teleskopanordnung 7 drehfest angebracht werden. Das Stützrohr-Adapterstück 16 müsste dann über seine Formationen F1, F2 und (nicht gezeigte) komplementäre Formationen am oberen Ende (Stirnende) des Aussenrohrs drehfest angebracht werden, während die Verbindung mit dem Stützrohr 12 sowie im vorhergehenden Absatz oder auf ähnliche Weise erfolgen würde.

Besonders vorteilhaft ist ein Adapterstück, das die Funktion des weiter oben erwähnten Bohrschnecken-Adapterstücks 14 oder Stützrohr-Adapterstücks 16 in einem einzigen Adapterstück vereint, Mittels eines solchen (nicht gezeigten) Bohrschnecken-Stützrohr-Adapterstücks wäre dann das Stützrohr 12 ebenfalls an der Drehwelle 4a des Bohrantriebs 4 oder am oberen Ende des Aussenrohrs 7b der Teleskopanordnung 7 drehfest anzubringen. Auch dieses Bohschnecken-Stützrohr-Adapterstück müsste dann über Formationen am Adaperstück und komplementäre Formationen an der Drehwelle 4a bzw. am oberen Ende (Stirnende) des Aussenrohrs drehfest angebracht werden.

Je nach der Art des verwendeten Adapterstücks kann somit vor, während oder nach dem Bohren mit der Bohrschnecke 8 das Stützrohr 12 in das Erdreich 19 getrieben werden, um die Bohrloch-Innenwand 21 (siehe Fig. 2C) des Bohrlochs 20 abzustützen und zu stabilisieren.

In Fig. 5 Ist die Unterseite eines erfindungsgemässen Adapterstücks 16 für ein Stützrohr von Fig. 4A und 4B in der Blickrichtung entlang der Längsachse L1 von unten nach oben darstellt. Das Adapterstück 16 ist ein flanschartiges Gebilde mit einer mittigen kreisförmigen Öffnung 16a. Entlang des Aussenrands 16b des Adapterstücks 16 sind acht Formationen F1, F2, ..., F8, bei denen es sich z.B. um zylindrische Vertiefungen handelt, entlang der Umfangsrichtung in gleichmässigen Winkelabständen verteilt angeordnet. Das Kreuzsymbol in Fig. 5 soll die Vertiefung der jeweiligen Formation andeuten.

In Fig. 6 ist die Oberseite des oberen Endes 12a des Stützrohrs 12 von Fig. 4A in der Blickrichtung entlang der Längsachse L1 von oben nach unten darstellt.

Das obere Ende 12a des Stützrohrs 12 ist flanschartig verbreitert. Entlang der kreisringförmigen Stirnfläche 12a des Stützrohrs 12 sind acht Formationen F1', F2', ..., F8', bei denen es sich z.B. um zylindrische Erhöhungen handelt, entlang der Umfangsrichtung in gleichmässigen Winkelabständen verteilt angeordnet. Das Punktsymbol in Fig. 6 soll die Erhöhung der jeweiligen Formation andeuten.

Die beschriebenen komplementären Formationen am Adapterstück 16 und am Stützrohr 12 sorgen für eine drehfeste Verbindung zwischen dem Stützrohr und dem Adapterstück. Diese drehfeste Verbindung ist z.B. mittels (nicht gezeigter) Schrauben, Bolzen oder Splintverbindungen, etc. axial fixiert bzw. gesichert. Das Adapterstück 16 ist durch ähnliche komplementäre Formationen (nicht gezeigt) an dem Drehwellenflansch 4b des Hydraulik-Drehantriebs 4 und an der Unterseite des Adapterstücks 16 drehfest angeordnet.

Das Adapterstück 16 kann zur Erleichterung seiner Montage zweiteilig oder mehrteilig ausgebildet sein. Vorzugsweise besteht es aus zwei gleichen Hälften, die entlang der gestrichelten Adapterhälften-Trennlinie L3 der Fig. 5 aneinandergefügt werden können. Um die Verletzungsgefahr von Personen oder Gegenständen in der Nähe der Bohrstelle gering zu halten, bildet der Aussenrand 16b des Adapterstücks 16 vorzugsweise eine glatte Kreislinie ohne radiale Vorsprünge.

In diesem Dokument erwähnte Vorzüge, weitere Vorteile und Lösungen sind nicht als kritische, erforderliche oder wesentliche Merkmale oder Komponenten eines beliebigen Anspruchs oder aller Ansprüche auszulegen.

In ihrer Verwendung in diesem Dokument sollen die Begriffe "umfasst", "umfassend" oder jede beliebige Spielart derselben auf eine nicht ausschließliche Auflistung von Elementen verweisen, und zwar derart, dass jegliches Verfahren, jegliches Erzeugnis, jegliche Zusammensetzung oder jegliche Vorrichtung der Erfindung, das bzw. die eine Liste von Elementen umfasst, nicht nur diese aufgeführten Elemente beinhaltet, sondern auch andere Elemente enthalten kann, die in dieser Patentschrift beschrieben sind. Die Verwendung des Begriffs "bestehend" oder "bestehend aus" oder "im Wesentlichen bestehend aus" soll den Umfang der Erfindung nicht auf die danach genannten aufgezählten Elemente beschränken, außer es ist anderweitig angegeben.

Weitere Eigenschaften und Wirkungsweisen der Erfindung sind in den im Anhang aufgeführten Ansprüchen beschrieben.

## Patentansprüche

1. Teleskopbohrgerät (1) zur Durchführung von Bohrungen bzw. Herstellung von Bohrlöchern (20), insbesondere Erdbohrungen, welches eine Trägervorrichtung (2), einen Bohrantrieb (4) und eine Bohrschnecke (8) mit einer Bohrschnecken-Längsachse (L1) aufweist, wobei der Bohrantrieb (4) an der Trägervorrichtung (2) beweglich angebracht ist und die Bohrschnecke (8) mittels des Bohrantriebs (4) um die Bohrschnecken-Längsachse (L1) drehbar ist und entlang der Bohrschnecken-Längsachse (L1) bezüglich des Bohrantriebs (4) verschiebbar ist, wobei der Bohrantrieb (4) hydraulisch ist, und das Bohrgerät Elemente (10) zur Energieübertragung für die Verschiebung der Bohrschnecke (8) entlang der Bohrschnecken-Längsachse (L1) aufweist, wobei die Elemente (10) zur Energieübertragung sich durch den Bohrantrieb (4) hindurch erstrecken; und ein Hydraulik-Hubantrieb (6) zur Drehübertragung innerhalb einer Welle (7), an der die Bohrschnecke (8) befestigt ist, angeordnet und mit den Elementen (10) verbunden ist.

2. Teleskopbohrgerät nach Anspruch 1, **dadurch gekennzeichnet, dass** die Bohrschnecke (8) mittels eines Hydraulik-Hubantriebs (6) verschiebbar ist und als Welle (7) zur Drehübertragung eine Teleskopanordnung (7) mit Innenrohr (7a) und Aussenrohr (7b) aufweist, deren Teleskopglieder (7a, 7b) zueinander entlang der Teleskopachse axial verschiebbar und bezüglich der Teleskopachse miteinander drehfest verbunden sind, wobei an dem äusseren Teleskopglied (7b) die Schneckenstege (8a) der Bohrschnecke (8) angeordnet sind.

3. Teleskopbohrgerät nach Anspruch 2, **dadurch gekennzeichnet, dass** die Elemente (10) zur Energieübertragung mit Hydrauliköl gefüllte Hydraulikschläuche (10a, 10b) sind, die sich von einer Hydraulikpumpe zu dem Hydraulik-Hubantrieb (6) bzw. einem Hydraulikzylinder erstrecken, der zwischen zwei Teleskopgliedern (7a, 7b) der Teleskopanordnung angeordnet ist und welche über den Hydraulik-Hubantrieb (6) bzw. Hydraulikzylinder miteinander verbunden sind, um die Teleskopglieder (7a, 7b) relativ zueinander zu verschieben.

4. Teleskopbohrgerät nach einem der Ansprüche 1 bis 3, **dadurch gekennzeichnet, dass** zusätzlich zu der Bohrschnecke (8) ein die Bohrschnecke umgebendes Stützrohr (12) mit einer Stützrohr-Längsachse (L2) vorgesehen ist, das mittels des Bohrantriebs (4) um die Stützrohr-Längsachse (L2) hin und her drehbar und entlang der Stützrohr-Längsachse (L2) hin und her verschiebbar ist.

5. Teleskopbohrgerät nach Anspruch 4, **dadurch gekennzeichnet, dass** es ein Bohrschnecken-Adapterstück (14) aufweist, das mit dem Bohrantrieb (4) und mit dem oberen Ende der Bohrschnecke (8) drehfest und zugfest verbunden ist oder verbunden werden kann, um die Drehung und/oder die Verschiebung der Bohrschnecke (8) zu ermöglichen.

6. Teleskopbohrgerät nach einem der Ansprüche 4 und 5 , **dadurch gekennzeichnet, dass** es ein Stützrohr-Adapterstück (16) aufweist, das mit dem Bohrantrieb (4) und mit dem oberen Ende (12a) des Stützrohrs (12) drehfest und zugfest verbunden ist oder verbunden werden kann, um die Drehung und/oder die Verschiebung des Stützrohrs (12) zu ermöglichen.

7. Teleskopbohrgerät nach Anspruch 6, **dadurch gekennzeichnet, dass** die Bohrschnecken-Längsachse (L1) und die Stützrohr-Längsachse (L2) identisch sind und dass das Bohrgerät ein einstückiges Bohrschnecken-Stützrohr-Adapterstück (14, 16) aufweist, welches mit dem Bohrantrieb (4) und mit dem oberen Ende der Bohrschnecke (8) drehfest und zugfest verbunden ist oder verbunden werden kann, um die Drehung und/oder die Verschiebung der Bohrschnecke (8) zu ermöglichen, und welches mit dem Bohrantrieb (4) und mit dem oberen Ende (12a) des Stützrohrs (12) drehfest und zugfest verbunden ist oder verbunden werden kann, um die Drehung und/oder die Verschiebung des Stützrohrs (12) zu ermöglichen.

8. Teleskopbohrgerät nach Anspruch 6 oder 7, **dadurch gekennzeichnet, dass** der Bohrantrieb (4), das Stützrohr-Adapterstück (16) und das obere Ende (12a) des Stützrohrs (12) komplementäre Formationen aufweisen, mittels derer eine formschlüssige Verbindung zwischen dem Bohrantrieb (4) und dem Adapterstück (16) einerseits und zwischen dem Adapterstück (16) und dem Stützrohr (12) andererseits herstellbar ist.

9. Teleskopbohrgerät nach Anspruch 8, **dadurch gekennzeichnet, dass** das Adapterstück ein Adapterflansch (16) ist, welcher eine mittige Öffnung (16a) aufweist, mittels der er um eine Drehwelle (4a) des Hydraulik-Drehantriebs (4) herum anordenbar und an einem von der Drehwelle (4a) abstehenden komplementären Drehwellenflansch (4b) drehfest und zugfest anflanschbar ist, und welcher an seinem Aussenrand (16b) mindestens zwei Formationen (F1, F2) aufweist, mittels derer er mit komplementären Formationen (F1', F2') des oberen Endes (12a) des Stützrohrs (12) drehfest und zugfest verbindbar ist.

10. Teleskopbohrgerät nach Anspruch 9, **dadurch gekennzeichnet, dass** der Adapterflansch (16) mehrteilig, insbesondere zweiteilig ist.

11. Teleskopbohrgerät nach Anspruch 9 oder 10, **dadurch gekennzeichnet, dass** die mindestens zwei Formationen (F1, F2) des Adapterflansches (16) sowie die komplementären Formationen (F1', F2') des Stützrohrs (12) entlang der Umfangsrichtung des Adapterflansches (16) bzw. entlang der Umfangsrichtung des Stützrohrs (12) gleichmässig verteilt angeordnet sind.

12. Teleskopbohrgerät nach Anspruch 6, **dadurch gekennzeichnet, dass** das Stützrohr-Adapterstück (16) mit dem Bohrantrieb (4) drehfest und zugfest verbunden ist und mit dem oberen Ende (12a) des Stützrohrs (12) drehfest und zugfest verbunden werden kann, um die Drehung und/oder die Verschiebung des Stützrohrs (12) zu ermöglichen.

13. Teleskopbohrgerät nach Anspruch 12, **dadurch gekennzeichnet, dass** Stützrohr-Adapterstück (16) um eine Drehwelle (4a) des Hydraulik-Drehantriebs (4) herum angeordnet ist und von der Drehwelle (4a) abstehende mindestens zwei Formationen (F1, F2) aufweist, mittels derer es an komplementären Formationen (F1', F2') des oberen Endes (12a) des Stützrohrs (12) drehfest und zugfest verbindbar ist.

14. Teleskopbohrgerät nach einem der Ansprüche 1 bis 13, **dadurch gekennzeichnet, dass** die Trägervorrichtung (2) verfahrbar ist und/oder einen Ausleger (3), insbesondere einen Gelenkausleger, aufweist, der mit seinem Basisende (3a) an der Trägervorrichtung (2) befestigt ist und an dessen äusserem Ende (3b) der Bohrantrieb (4) befestigt ist.

## Claims

1. A telescoping auger (1) for performing drilling or production of boreholes (20), in particular subsurface drilling, comprising a carrier device (2), an auger drive (4), and a drilling auger (8) having a drilling auger longitudinal axis (L1), wherein the auger drive (4) is movably mounted on the carrier device (2), and the drilling auger (8) is rotatable about the drilling auger longitudinal axis (L1) by means of the auger drive (4) and is displaceable with respect to the auger drive (4) along the drilling auger longitudinal axis (L1), wherein the auger drive (4) is hydraulic, and the auger has elements (10) for energy transfer for displacing the drilling auger (8) along the drilling auger longitudinal axis (L1), wherein the elements (10) for energy transfer extend through the auger drive (4); and a hydraulic lift drive (6) for rotary transmission within a shaft (7) at which the drilling auger (8) is fastened, mounted, and connected to the elements (10) .

2. The telescoping auger according to Claim 1, **characterized in that** the drilling auger (8) is displaceable by means of a hydraulic lift drive (6), and comprises a telescoping assembly (7) with an inner tube (7a) and an outer tube (7b) acting as a shaft (7) for rotary transmission, and whose telescoping members (7a, 7b) are axially displaceable relative to one another along the telescopic axis and connected to one another so as to be rotatably fixed with respect to the telescopic axis, wherein the screw flights (8a) of the drilling auger (8) are disposed on the outer telescoping member (7b).

3. The telescoping auger according to Claim 2, **characterized in that** the elements (10) for energy transfer are hydraulic hoses (10a, 10b), filled with hydraulic fluid, that extend from a hydraulic pump to the hydraulic lift drive (6), or to a hydraulic cylinder disposed between two telescoping members (7a, 7b) of the telescoping assembly, and that are connected to one another via the hydraulic lift drive (6) or hydraulic cylinder in order to displace the telescoping members (7a, 7b) relative to one another.

4. The telescoping auger according to one of Claims 1 to 3, **characterized in that** in addition to the drilling auger (8), a support tube (12) that has a support tube longitudinal axis (L2) and that encloses the drilling auger is provided, which, by means of the auger drive (4), is rotatable back and forth about the support tube longitudinal axis (L2) and displaceable back and forth along the support tube longitudinal axis (L2).

5. The telescoping auger according to Claim 4, **characterized in that** the telescoping auger has a drilling auger adapter piece (14) that is connected or can be connected to the auger drive (4) and to the upper end of the drilling auger (8) in a rotationally fixed and tension-resistant manner to allow the rotation and/or the displacement of the drilling auger (8).

6. The telescoping auger according to one of Claims 4 and 5, **characterized in that** the telescoping auger has a support tube adapter piece (16) that is connected or can be connected to the auger drive (4) and to the upper end (12a) of the support tube (12) in a rotationally fixed and tension-resistant manner to allow the rotation and/or the displacement of the support tube (12).

7. The telescoping auger according to Claim 6, **characterized in that** the drilling auger longitudinal axis (L1) and the support tube longitudinal axis (L2) are identical, and that the auger has a one-piece drilling auger support tube adapter piece (14, 16) that is connected or can be connected to the auger drive (4) and to the upper end of the drilling auger (8) in a rotationally fixed and tension-resistant manner to allow the rotation and/or the displacement of the drilling auger (8), and that is connected or can be connected to the auger drive (4) and to the upper end (12a) of the support tube (12) in a rotationally fixed and tension-resistant manner to allow the rotation and/or the displacement of the support tube (12).

8. The telescoping auger according to Claim 6 or 7, **characterized in that** the auger drive (4), the support tube adapter piece (16), and the upper end (12a) of the support tube (12) have complementary formations by means of which a form-fit connection between the auger drive (4) and the adapter piece (16) on the one hand and between the adapter piece (16) and the support tube (12) on the other hand can be established.

9. The telescoping auger according to Claim 8, **characterized in that** the adapter piece is an adapter flange (16) which has a central opening (16a) by means of which the adapter flange can be disposed around a rotary shaft (4a) of the hydraulic rotary drive (4) and can be flanged to a complementary rotary shaft flange (4b), protruding from the rotary shaft (4a), in a rotationally fixed and tension-resistant manner, and which on its outer edge (16b) has at least two formations (F1, F2) by means of which it is connectable to complementary formations (F1', F2') of the upper end (12a) of the support tube (12) in a rotationally fixed and tension-resistant manner.

10. The telescoping auger according to Claim 9, **characterized in that** the adapter flange (16) has a multi-part, in particular two-part, form.

11. The telescoping auger according to Claim 9 or 10, **characterized in that** the at least two formations (F1, F2) of the adapter flange (16) and the complementary formations (F1', F2') of the support tube (12) are uniformly distributed along the circumferential direction of the adapter flange (16) and/or along the circumferential direction of the support tube (12), respectively.

12. The telescoping auger according to Claim 6, **characterized in that** the support tube adapter piece (16) is connected to the auger drive (4) in a rotationally fixed and tension-resistant manner, and can be connected to the upper end (12a) of the support tube (12) in a rotationally fixed and tension-resistant manner to allow the rotation and/or the displacement of the support tube (12).

13. The telescoping auger according to Claim 12, **characterized in that** the support tube adapter piece (16) is disposed around a rotary shaft (4a) of the hydraulic rotary drive (4), and has at least two formations (F1, F2), protruding from the rotary shaft (4a), by means of which the support tube adapter piece is connectable to complementary formations (F1', F2') of the upper end (12a) of the support tube (12) in a rotationally fixed and tension-resistant manner.

14. The telescoping auger according to one of Claims 1 to 13, **characterized in that** the carrier device (2) is movable and/or has a boom (3), in particular an articulated boom, which at its base end (3a) is fastened to the carrier device (2), and which at its outer end (3b) is fastened to the auger drive (4).

## Revendications

1. Appareil de forage télescopique (1) pour effectuer des forages ou réaliser des trous de sondage (20), en particulier des sondages géologiques, comportant un dispositif de support (2), une foreuse (4) et une tarière (8) avec un axe longitudinal de tarière (L1), ladite foreuse (4) étant montée mobile sur le dispositif de support (2), et la tarière (8) pouvant être amenée à tourner autour de l'axe longitudinal de tarière (L1) au moyen de la foreuse (4) et pouvant être déplacée le long de l'axe longitudinal de tarière (L1) par rapport à la foreuse (4), ladite foreuse (4) étant hydraulique, et l'appareil de forage comportant des éléments (10) de transmission d'énergie pour la translation de la tarière (8) le long de l'axe longitudinal de tarière (L1), lesdits éléments (10) de transmission d'énergie s'étendant à travers la foreuse (4) ; et un dispositif d'entraînement de levage hydraulique (6) étant disposé à l'intérieur d'un arbre (7) auquel est fixée la tarière (8) pour la de transmission de rotation et relié aux éléments (10) .

2. Appareil de forage télescopique selon la revendication 1, **caractérisé en ce que** la tarière (8) peut être déplacée au moyen d'un dispositif d'entraînement de levage hydraulique (6) et comporte, comme arbre (7) pour la transmission de rotation, un ensemble télescopique (7) à tube interne (7a) et tube externe (7b) dont les éléments télescopiques (7a, 7b) peuvent être déplacés l'un par rapport à l'autre axialement le long de l'axe télescopique et sont reliés l'un à l'autre de manière verrouillée en rotation par rapport à l'axe télescopique, dans lequel les crêtes de vis (8a) de la tarière (8) sont disposées sur l'élément télescopique externe (7b).

3. Appareil de forage télescopique selon la revendication 2, **caractérisé en ce que** les éléments (10) de transmission d'énergie sont des tuyaux hydrauliques (10a, 10b) remplis d'huile hydraulique s'étendant d'une pompe hydraulique à un dispositif d'entraînement de levage hydraulique (6) ou à un vérin hydraulique disposé entre deux éléments télescopiques (7a, 7b) de l'ensemble télescopique, et qui sont reliés ensemble par le dispositif d'entraînement de levage hydraulique (6) ou le vérin hydraulique afin de déplacer les éléments télescopiques (7a, 7b) l'un par rapport à l'autre.

4. Appareil de forage télescopique selon l'une des revendications 1 à 3, **caractérisé en ce qu'**en plus de la tarière (8), un tube support (12) entourant la tarière avec un axe longitudinal de tube support (L2) est prévu qui peut être amené à tourner au moyen de la foreuse (4) dans un sens et dans l'autre autour de l'axe longitudinal de tube support (L2) et peut être déplacé dans un sens et dans l'autre le long de l'axe longitudinal de tube support (L2).

5. Appareil de forage télescopique selon la revendication 4, **caractérisé en ce qu'**il comporte un adaptateur de tarière (14) relié ou pouvant être relié à la foreuse (4) et à l'extrémité supérieure de la tarière (8) de manière verrouillée en rotation et en traction afin de permettre la rotation et/ou la translation de la tarière (8).

6. Appareil de forage télescopique selon l'une des revendications 4 et 5, **caractérisé en ce qu'**il comporte un adaptateur de tube support (16) relié ou pouvant être relié à l'extrémité supérieure (12a) du tube support (12) de manière verrouillée en rotation et en traction afin de permettre la rotation et/ou la translation du tube support (12).

7. Appareil de forage télescopique selon la revendication 6, **caractérisé en ce que** l'axe longitudinal de tarière (L1) et l'axe longitudinal de tube support (L2) sont identiques et **en ce que** l'appareil de forage comporte un adaptateur de tarière/tube support (14, 16) d'une seule pièce, relié ou pouvant être relié à la foreuse (4) et à l'extrémité supérieure de la tarière (8) de manière verrouillée en rotation et en traction afin de permettre la rotation et/ou la translation de la tarière (8) et qui est relié ou peut être relié à la foreuse (4) et à l'extrémité supérieure (12a) du tube support (12) de manière verrouillée en rotation et en traction afin de permettre la rotation et/ou la translation du tube support (12).

8. Appareil de forage télescopique selon la revendication 6 ou 7, **caractérisé en ce que** la foreuse (4), l'adaptateur de tube support (16) et l'extrémité supérieure (12a) du tube support (12) comportent des structures complémentaires au moyen desquelles une connexion par complémentarité de forme peut être établie entre la foreuse (4) et l'adaptateur (16) d'une part et entre l'adaptateur (16) et le tube support (12) d'autre part.

9. Appareil de forage télescopique selon la revendication 8, **caractérisé en ce que** l'adaptateur est une bride d'adaptation (16) comportant un orifice central (16a) au moyen duquel elle peut être disposée autour d'un arbre de rotation (4a) du dispositif d'entraînement de levage hydraulique (4), et peut être bridée de manière verrouillée en rotation et en traction sur une bride d'arbre de rotation (4b) complémentaire, faisant saillie sur l'arbre de rotation (4a), et qui comporte sur son bord extérieur (16b) au moins deux structures (F1, F2) au moyen desquelles elle peut être reliée de manière verrouillée en rotation et en traction à des structures complémentaires (F1', F2') de l'extrémité supérieure (12a) du tube support (12).

10. Appareil de forage télescopique selon la revendication 9, **caractérisé en ce que** la bride d'adaptation (16) comporte plusieurs parties, en particulier deux parties.

11. Appareil de forage télescopique selon la revendication 9 ou 10, **caractérisé en ce que** lesdites au moins deux structures (F1, F2) de la bride d'adaptation (16) ainsi que les structures complémentaires (F1', F2') du tube support (12) sont disposées en répartition régulière le long de la direction circonférentielle de la bride d'adaptation (16) ou le long de la direction circonférentielle du tube support (12).

12. Appareil de forage télescopique selon la revendication 6, **caractérisé en ce que** l'adaptateur de tube support (16) est relié à la foreuse (4) de manière verrouillée en rotation et en traction et **en ce qu'**il peut être relié à l'extrémité supérieure (12a) du tube support (12) de manière verrouillée en rotation et en traction afin de permettre la rotation et/ou la translation du tube support (12) .

13. Appareil de forage télescopique selon la revendication 12, **caractérisé en ce que** l'adaptateur de tube support (16) est disposé autour d'un arbre de rotation (4a) du dispositif d'entraînement de levage hydraulique (4) et comporte au moins deux structures (F1, F2) faisant saillie sur l'arbre de rotation (4a) et au moyen desquelles il peut être relié à des structures complémentaires (F1', F2') de l'extrémité supérieure (12a) du tube support (12) de manière verrouillée en rotation et en traction.

14. Appareil de forage télescopique selon l'une des revendications 1 à 13, **caractérisé en ce que** le dispositif de support (2) est mobile et/ou comporte un bras (3), en particulier un bras articulé fixé par son extrémité de base (3a) au dispositif de support (2) et à l'extrémité extérieure (3b) duquel est fixée la foreuse (4).
